# EUROPÄISCHE PATENTSCHRIFT

(11) **EP 2 110 232 B1**
(45) Veröffentlichungstag und Bekanntmachung des Hinweises auf die Patenterteilung: **14.09.2016**
(21) Anmeldenummer: 09158068.8
(22) Anmeldetag: 16.04.2009
(51) Int. Cl.: B30B 11/08, B30B 11/34

(54) **Vorrichtung zum Einlegen von Einlegern in Matrizen einer Rundläufer-Tablettenpresse**
Device for inserting inlays into the matrices of a rotary tablet press
Dispositif d'insertion d'inserts dans des matrices d'une presse rotative pour comprimés

(30) Priorität: 18.04.2008 DE 102008020758
(43) Veröffentlichungstag der Anmeldung: 21.10.2009
(73) Patentinhaber: Korsch AG, 13509 Berlin (DE)
(72) Erfinder: Schmett, Michael, 14476, Groß Glienicke (DE); Korsch, Wolfgang, 13465 Berlin (DE); Zeddies, Helmut, 12589 Berlin (DE); Mies, Stephan, 13467 Berlin (DE)
(74) Vertreter: Gulde & Partner

(56) Entgegenhaltungen:
- EP-A2- 1 155 811
- DE-B- 1 023 191
- GB-A- 845 033
- JP-A- 59 144 598
- JP-A- 59 144 599
- US-A- 2 879 724
- US-A- 3 872 203
- US-A1- 2003 072 799

## Beschreibung

Es ist bekannt, mit Rundläufer-Tablettenpressen Mehrschicht-Tabletten herzustellen. Diese bestehen üblicherweise aus zwei oder mehr Schichten, die aufeinander folgend gepresst werden. Beispielsweise ist über den Umfang des Rotors der Rundläufer-Tablettenpresse eine entsprechende Anzahl Fülleinrichtungen mit anschließenden Druckstationen angeordnet.

Es ist weiterhin bekannt Ein- oder Mehrschichttabletten mit einem Kern, so genannte Einleger, zu versehen. Diese Kerne werden einzeln den Matrizen zugeführt und in ein zu pressendes Medium, insbesondere Pulver, eingepresst oder von diesem ummantelt. Entscheidend bei derartigen Rundläufer-Tablettenpressen ist, dass die Kerne einzeln und definiert jeweils einer Matrize zugeführt werden, damit diese dort in eine gewünschte Position, die vorteilhaft zentriert in der Matrize ist, eingebracht werden können.

Aus DE 38 19 821 C2 ist bekannt, derartige Kerne mittels eines Übergabestern mit rotierenden Zuführarmen zu positionieren, wobei die Kerne an einem Haltebereich der Zuführarme durch Unterdruck gehalten werden, so dass ein Ablegen durch Abstellen des Unterdrucks möglich wird.

Ferner ist aus DE 103 21 754 B4 bekannt, die Kerne auf einem Endlosförderer zu positionieren und den Endlosförderer über einen Teilkreis des Rotors der Tablettenpresse mitzuführen und durch die Oberstempel der Tablettenpresse in die Matrizen einzustoßen. Das Mitführen der Kerne über einen Teilkreis des Rotors führt zu aufwändigen Maßnahmen für die Positionierung der Kerne und der Synchronisierung der Bewegung der Kerne und der Matrizen.

Aus das eine Vorrichtung mit den Merkmalen des Oberbegriffs des Anspruchs 1 offenbart, JP 59 144599 A und GB 845 033 A sind Vorrichtungen zum Einlegen von Einlegern in Matrizen von Rundläufer-Tablettenpressen bekannt, bei denen die Einleger von mit einem Unterdruck beaufschlagbare Saugarmen geführt werden.

DE 10 23 191 B und US 2 879 724 A zeigen Vorrichtungen zum Einlegen von Einlegern in Matrizen von Rundläufer-Tablettenpressen bei denen Kernverteiler über Getriebe mit dem Rotor der Rundläufer-Tablettenpresse gekoppelt sind.

Der Erfindung liegt die Aufgabe zugrunde, eine Vorrichtung der gattungsgemäßen Art anzugeben, mittels derer in einfacher Weise eine sichere und zielgenaue Zuführung von Einlegern in Matrizen von Rundläufer-Tablettenpressen möglich ist.

Erfindungsgemäß wird die Aufgabe durch eine Vorrichtung mit den im Anspruch 1 genannten Merkmalen gelöst. Dadurch, dass der wenigstens eine Kernaufnehmer durch Druckluft pneumatisch ansteuerbare Greifelemente zum Aufnehmen der Einleger, zum Zentrieren der Einleger, zum Transportieren der Einleger und zum Ausstoßen der Einleger umfasst und Ventile über eine ortsfeste Steuerkurve des Kernverteilers ansteuerbar sind, ist vorteilhaft möglich, die Einleger einzeln gezielt den Matrizen zuzuführen. Eine Übergabe beziehungsweise Einlegen der Einleger (Kerne) in die Matrizen erfolgt in einem definierten Punkt innerhalb des Bereiches, in dem sich die Bewegungsbahnen der Kernaufnehmer und der Matrizen überschneiden. Die Vorrichtung zum Einlegen der Einleger kann somit als Zusatzmodul für Rundläufer-Tablettenpressen bereitgestellt werden und ist einmalig einzujustieren. Hierzu ist die Vorrichtung so weit radial auf den Rotor der Rundläufer-Tablettenpresse zu zu bewegen, dass sich die Überschneidung der Bewegungsbahn des wenigstens einen Kernaufnehmers und der Matrizen in einem definierten Punkt auf der Radialen ergibt, auf der die Vorrichtung in Bezug auf den Rotor der Rundläufer-Tablettenpresse ausgerichtet ist.

Dadurch, dass der Kernaufnehmer Greifelemente zum Aufnehmen der Einleger, zum Zentrieren der Einleger, zum Transportieren der Einleger und zum Ausstoßen der Einleger umfasst, wird eine sehr zielsichere und zuverlässige Zuführung der Einleger zu den Matrizen möglich. Durch die Multifunktionalität der Greifelemente ist der Aufbau der Zuführeinrichtung, insbesondere des Kernverteilers einfach und robust.

Dadurch, dass die Greifelemente mittels Druckluft pneumatisch ansteuerbar sind, wobei vorzugsweise der Kernverteiler einen pneumatischen Anschluss umfasst, der mit Ventilen in Wirkverbindung steht, die der Ansteuerung der Greifelemente dienen, wird eine sehr zuverlässige und robuste Ansteuerung der Greifelemente möglich.

Es wird einerseits erreicht, dass die Ansteuerung der Ventile sicher und zuverlässig immer zum richtigen Zeitpunkt erfolgt und über die Auswahl der Steuerkurve auf die zuzuführenden Einleger (Kern) abgestimmt werden kann.

Ferner ist in bevorzugter Ausgestaltung der Erfindung vorgesehen, dass jedem Greifelement vier Ventile zugeordnet sind, nämlich zum Öffnen beziehungsweise Schließen von Greifzangen und zum Aufnehmen und Ausstoßen der Einleger. Durch Zuordnung jeder der vier Ventile einer einzelnen Funktion wird die Zuverlässigkeit der Zuführeinrichtung insbesondere des Kernverteilers sichergestellt.

Darüber hinaus ist in bevorzugter Ausgestaltung vorgesehen, dass der Rotor des Kernverteilers durch einen steuerbaren Antrieb, vorzugsweise durch einen Schrittmotor antreibbar ist. Hierdurch wird möglich, in einfacher Weise die Drehzahl des Kernverteilers und die Drehzahl des Rotors der Rundläufer-Tablettenpresse zu synchronisieren. Somit wird eine sehr genaue Positionierung der Einleger (Kerne) in den Matrizen möglich.

Ferner ist in bevorzugter Ausgestaltung der Erfindung vorgesehen, dass die Zuführeinrichtung eine Kernzuführeinrichtung umfasst, die mit einem Kernvereinzeler und dem Kernverteiler eine Zuführkette für die Einleger (Kerne) bildet. Hierdurch wird eine kontinuierliche Zuführung von Einlegern aus einem Vorrat mit einer unbestimmten Anzahl von Einlegern zu den Matrizen möglich.

Es ist bevorzugt vorgesehen, dass die Kernzufuhreinrichtung einen rotierbaren Förderer umfasst, der die Kerne einzeln dem Kernverteiler definiert zuführt, wobei vorzugsweise der Förderer Positioniertaschen zur Selbstpositionierung der vereinzelten Einleger (Kerne) aufweist. Hierdurch wird vorteilhaft möglich, die Einleger zunächst zu vereinzeln und in eine definierte Position zu bringen, so dass diese von dem Kernverteiler, insbesondere von den Greifzangen der Greifelemente des Kernverteilers exakt positioniert aufgenommen werden können, so dass sichergestellt ist, dass exakt ein Einleger aufgenommen wird und dieser eine Einleger der definierten Übergabeposition zu der Matrize zugeführt wird.

Weitere bevorzugte Ausgestaltung der Erfindung ergeben sich aus den übrigen, in den Unteransprüchen genannten Merkmalen.

Die vorliegende Erfindung schlägt also vor, die Übergabe der Kerne, beziehungsweise allgemein der vorzugsweise festen Einleger, in die Matrizen mittels eines so genannten Kernverteilers vorzunehmen. Dieser Kernverteiler besitzt einen Rotor, der über seinen Umfang eine gewünschte Anzahl, beispielsweise 18, Kernaufnehmer umfasst. Der Kernverteiler und der Matrizentisch der Tablettenpresse überschneiden sich in einem Teilkreis, so dass die Kernaufnehmer in eine exakt definierbare Position oberhalb der Matrizen des Matrizentisches gebracht werden können.

Die Kernaufnehmer besitzen Greifelemente, mittels denen die Kerne an einer Aufnahmeposition aufgenommen werden können, die Kerne transportiert werden können und an der Abgabeposition oberhalb der Matrizen abgegeben werden können. Die Greifer sind vorzugsweise pneumatisch antreibbar, so dass durch Ansteuerung entsprechender Ventile die Funktionen der Greifer, nämlich Aufnehmen der Kerne, Zentrieren der Kerne, Transportieren der Kerne und Ausstoßen der Kerne, möglich sind.

Der Rotor des Kernverteilers ist vorzugsweise elektrisch, beispielsweise mittels eines Servomotors, angetrieben. So ist in einfacher Weise eine Drehzahl des Rotors des Kernverteilers synchronisierbar mit der Umdrehungsgeschwindigkeit des Rotors beziehungsweise Matrizentisches der Tablettenpresse. Auch andere Antriebe sind denkbar. Zum Beispiel über vorgesehene Inkrementalgeber kann hier ein aufeinander abgestimmtes Ansteuern erfolgen, so dass die exakte Positionierung der Kerne zu den Matrizen möglich ist und diese somit sehr zentriert in die Matrizen eingebracht werden können.

Die Erfindung wird nachfolgend anhand der zugehörigen Zeichnung näher erläutert. Es zeigen:
- Figur 1: eine schematische Perspektivansicht einer Zuführanrichtung von Kernen/Einlegern zu einer Tablettenpresse;
- Figur 2: eine schematische Perspektivansicht eines Aufnahmebereichs des Kernverteilers und
- Figuren 3 bis 7: verschiedene Ansichten des Kernverteilers.

Figur 1 zeigt eine schematische Perspektivansicht einer insgesamt mit 10 bezeichneten Zuführeinrichtung für Kerne zu einer insgesamt mit 12 bezeichneten Rundläufer-Tablettenpresse. Aufbau und Funktion von Rundläufer-Tablettenpressen sind allgemein bekannt, so dass im Rahmen der vorliegenden Beschreibung hierauf im Detail nicht eingegangen werden soll.

Kern und Gegenstand der Erfindung ist insbesondere die Zuführeinrichtung 10, die mit einer Rundläufer-Tablettenpresse 12 kombiniert werden kann.

Die Zuführeinrichtung 10 umfasst einen Kernverteiler 14, eine Kernzuführung 16 und einen Kernvereinzeler 18.

Der Kernvereinzeler 18 führt einzeln, beispielsweise über einen Endlosförderer, die Kerne aus einem Vorratsbehälter der Zuführeinrichtung 10 zu. Die Kerne werden dann einzeln der Kernzuführeinrichtung 16 übergeben. Die Kernzuführeinrichtung 16 umfasst einen rotierbaren Förderer 20, der Öffnungen 22 auf einer Umfangslinie aufweist. Unterhalb des Förderers 20 ist eine feststehende Führungsfläche 24, beispielsweise eine Scheibe oder ein im Bereich der Öffnung 22 angeordneter Ring, angeordnet. Hierdurch entstehen durch die Öffnungen 22 Fördertaschen, in die die Kerne durch den Kernvereinzeler 18 eingelegt werden. In jeder der Öffnungen 22 (Taschen) kommt genau ein Kern zum Liegen. Durch die Formgestaltung der Öffnungen 22 - in Draufsicht gesehen - werden während der Transportbewegung der Kerne diese in eine exakt definierte Position gebracht. Die Kerne werden quasi über die Führungsfläche 24 geschoben und kommen am - in Drehrichtung betrachtet hinten liegenden - Ende der Öffnungen 22 zu einem Positionieranschlag. Die Drehrichtung ist durch ein Pfeil angedeutet.

Der Kernverteiler 14 umfasst einen Rotor 26, der über seinen Umfang Greifelemente 28 aufweist. Die Greifelemente 28 besitzen zangenartige Greifer, die pneumatisch ansteuerbar sind. Über einen hier angedeuteten Pneumatikanschluss 30 erfolgt eine Druckluftzufuhr zu dem Kernverteiler 14. Über, im Kernverteiler 14 angeordnete, Ventile 32, die über Steuerkurven 34 ansteuerbar sind werden die Greifelemente 28 betätigt. Somit kann während der Rotation des Rotors 26 ein definiertes Ansteuern der Ventile 32 der Greifelemente 28 erfolgen. Für jedes Greifelement 28 sind vier Steuerventile 32 vorgesehen, die einerseits ein Öffnen, ein Schließen der Greifer (Greifzangen 44, Figur 4), beziehungsweise ein Aufnehmen und ein Ausstoßen der Kerne ermöglichen.

Der Rotor 26 des Kernverteilers 14 ist durch einen im Detail nicht dargestellten steuerbaren Antrieb antreibbar. Hierdurch wird es möglich, die Drehzahl beziehungsweise die Schrittgeschwindigkeit, mit welcher der Rotor 26 seine Position verändert, an die Umdrehung des Rotors 36 der Rundläufer-Tablettenpresse 12 zu synchronisieren. Die Rundläufer-Tablettenpresse 12 umfasst bekanntermaßen einen Matrizentisch 38, der, auf einer Umfangslinie angeordnete, Matrizen 40 aufweist. Jeder Matrize 40 ist ein Unterstempel und ein Oberstempel zugeordnet, von den hier schematisch drei Oberstempel 42 angedeutet sind. Über Kurven wird die Hubbewegung der Unter- und Oberstempel bekannterweise realisiert, so dass es zum Füllen der Matrizen 40, zum Pressen der in die Matrizen 40 eingefüllten Medien und zum Auswerfen der fertigen Tabletten kommt.

Die Darstellung in Figur 1 verdeutlicht, dass der Kernverteiler 14 in den Rotor 36 eingreift, wobei dieser oberhalb des Matrizentisches 38 und unterhalb der Oberstempel 42 angeordnet ist. Hierdurch können die Greifelemente 28 in Überdeckung mit den Matrizen 40 gebracht werden, ohne dass es zu einer Beeinträchtigung der Drehbewegung des Rotors 36 der Tablettenpresse 12 beziehungsweise der Drehbewegung des Rotors 26 des Kernverteilers 14 kommt.

Die in Figur 1 dargestellte Anordnung zeigt folgende Funktion:
Die in die Matrizen einzulegenden Kerne werden über den Kernvereinzeler 18 der Kernzuführeinrichtung 16 zugeführt. Die Kerne werden hier einzeln in die Öffnungen 22 eingebracht und zu dem Kernverteiler 14 transportiert. Im Bereich des Kernverteilers 14 ist die Führungsfläche 24 unterbrochen, so dass die Kerne quasi nach unten durchfallen und hier von Greifzangen 44 der Greifelemente 28 aufgenommen werden können. Die Greifzangen 44 bilden einen Aufnahmebereich aus der an die Größe und Form der einzulegenden Kerne angepasst ist. Die Greifzangen 44 können austauschbar sein, so dass eine Umrüstung auf unterschiedliche Kerngrößen und Kernformen ohne Probleme möglich ist.

Figur 2 verdeutlicht den Übergabebereich zwischen der Kernzuführeinrichtung 16 und dem Kernverteiler 14. Der Rotor 26 des Kernverteilers 14 besitzt eine feststehende Führungsfläche 46 die zumindest im Bereich der Übergabe der Kerne von der Kernzuführeinrichtung 16 perforiert und mit einem Unterdruck beaufschlagbar ist. Hierdurch werden die Kerne quasi an die Führungsfläche 46 angesaugt und in Position gehalten. Die Greifzangen 44 werden dann durch Betätigen der zugeordneten pneumatischen Steuerventile 32 über die Steuerkurven 34 geschlossen, wie dies in Figur 2 anhand der geöffneten Position 44 und der geschlossenen Position 44' deutlich wird. Die Greifzangen 44 transportieren dann die Kerne in den Bereich des Rotors 36 der Tablettenpresse 12. Der Aufnahmebereich der Greifzangen 44 wird hierbei über jeweils eine gerade vorbeirotierende Matrize 40 geführt. Befindet sich der Aufnahmebereich der Greifzangen 44 über einer Matrize 40, wird über die pneumatische Steuerung des Kernverteilers 14 ein oberhalb des Aufnahmebereiches der Greifzangen 44 befindlicher Stößel 48 angesteuert. Dieser stößt den Kern nach unten aus den Greifzangen 44 heraus in die entsprechende Matrize 40. Der Stößel 48 wird ebenfalls über die Kurvenscheibe 34 angesteuert.

Es wird deutlich, dass durch die Anordnung des Kernverteilers 14 eine kontinuierliche Zuführung von Kernen zu den Matrizen 40 möglich ist. Durch die synchronisierte Ansteuerung sowohl des Kernverteilers 14 als auch der Kernzuführeinrichtung 16 wird mit der Antriebssteuerung des Rotors 36 der Rundläufer-Tablettenpresse ein zielgenaues und exaktes Zuführen jeweils eines Kernes in eine Matrize 40 möglich, wobei hier insbesondere eine mittige, das heißt definierte, Platzierung der Kerne erfolgt.

In den Figuren 3 bis 7 sind verschiedene Ansichten des Kernverteilers 14 gezeigt. Es wird insbesondere deutlich, dass über den Umfang des Rotors 26 sternförmig eine Reihe von Greifelemente 28, hier 18 Stück, angeordnet sind. Diese sind alle durch einen zentralen Druckluftanschluss 30 durch jeweils vier zugeordnete Druckluftventile steuerbar. Über feststehende Kurvenscheiben lässt sich so eine einfache pneumatische Steuerung der Greifelemente 28 realisieren. Insbesondere ist eine definierte Aufnahme der Kerne, ein sicherer Transport und eine definierte, den einzelnen Matrizen 40 zugeordnete, Abgabe der Kerne in sicherer Weise möglich.

### Bezugszeichenliste

- 10: Zuführeinrichtung
- 12: Rundläufer-Tablettenpresse
- 14: Kernverteiler
- 16: Kernzuführeinrichtung
- 18: Kernvereinzeler
- 20: rotierbarer Förderer
- 22: Öffnung
- 24: feststehende Führungsfläche
- 26: Rotor des Kernverteilers 14
- 28: Greifelemente
- 30: zentraler Druckluftanschluss
- 32: Steuerventile
- 34: Steuerkurven
- 36: Rotor
- 38: Matrizentisch
- 40: Matrize
- 42: Oberstempel
- 44: Greifzangen
- 44': geschlossene Position
- 46: Führungsfläche
- 48: Stößel

## Patentansprüche

1. Vorrichtung zum Einlegen von Einlegern in Matrizen (40) einer Rundläufer-Tablettenpresse (12) mit einer Zuführeinrichtung, über die vereinzelte Einleger in Überdeckung mit einer Matrize der Rundläufer-Tablettenpresse gebracht werden, die Zuführeinrichtung (10) einen Kernverteiler (14) umfasst, der Kernverteiler (14) einen antreibbaren Rotor (26) besitzt, der über seinen Umfang wenigstens einen Kernaufnehmer umfasst, und eine Bewegungsbahn des wenigstens einen Kernaufnehmers und eine Bewegungsbahn der Matrizen (40) der Rundläufer-Tablettenpresse sich in einem Teilkreis überschneiden,
**dadurch gekennzeichnet, dass**
der wenigstens eine Kernaufnehmer durch Druckluft pneumatisch ansteuerbare Greifelemente (28) zum Aufnehmen der Einleger, zum Zentrieren der Einleger, zum Transportieren der Einleger und zum Ausstoßen der Einleger umfasst und der Kernverteiler (14) einen Pneumatikanschluss (30) umfasst, der mit den Ventilen (32) in Wirkverbindung steht, die der Ansteuerung der Greifelemente (28) dienen und wobei die Ventile (32) zur Ansteuerung der Greifelemente über eine ortsfeste Steuerkurve (34) des Kernverteilers (14) ansteuerbar sind.

2. Vorrichtung nach einem der vorhergehenden Ansprüche,
**dadurch gekennzeichnet, dass**
jedem Greifelement (28) vier Ventile (32) zugeordnet sind, zum Öffnen beziehungsweise Schließen von Greifzangen (44) und zum Aufnehmen und Ausstoßen der Einleger.

3. Vorrichtung nach einem der vorhergehenden Ansprüche,
**dadurch gekennzeichnet, dass**
der Rotor (26) des Kernverteilers (14) durch einen steuerbaren Antrieb antreibbar ist.

4. Vorrichtung nach Anspruch 3,
**dadurch gekennzeichnet, dass**
der Rotor (26) durch einen Schrittmotor antreibbar ist.

5. Vorrichtung nach einem der vorhergehenden Ansprüche,
**dadurch gekennzeichnet, dass**
die Zuführeinrichtung (10) eine Kernzuführeinrichtung (16) umfasst, der mit einem Kernvereinzeler (18) und dem Kernverteiler (14) eine Zuführkette für die Einleger bildet.

6. Vorrichtung nach einem der vorhergehenden Ansprüche,
**dadurch gekennzeichnet, dass**
die Kernzuführeinrichtung (16) einen rotierbaren Förderer (20) umfasst, der die Einleger einzeln den Kernverteiler (14) definiert zuführt.

7. Vorrichtung nach Anspruch 6,
**dadurch gekennzeichnet, dass**
der Förderer (20) Positioniertaschen (22) zur Selbstpositionierung der vereinzelten Einleger aufweist.

## Claims

1. A device for inserting inserts into the dies (40) of a rotary tablet press (12) comprising a feed device, by means of which separated inserts are moved into alignment with a die of the rotary tablet press, which feed device (10) comprises a core distributor (14), the core distributor (14) has a drivable rotor (26), which comprises at least one core receptacle over its circumference, and a movement path of the at least one core receptacle and a movement path of the dies (40) of the rotary tablet press intersect in a reference circle,
**characterised in that**
the at least one core receptacle comprises gripper elements (28) controlled pneumatically by compressed air for receiving the inserts, for centring the inserts, for transporting the inserts and for ejecting the inserts and **in that** the core distributor (14) comprises a pneumatic connection (30), which is in operative connection with valves (32), which are used for controlling the gripper elements (28) and wherein the valves (32) can be controlled by a stationary control cam (34) of the core distributor (14) for controlling the gripper elements.

2. The device according to any one of the preceding claims,
**characterised in that**
four valves (32) are assigned to each gripper element (28) for opening or closing gripper tongs (44) and for receiving and ejecting the inserts.

3. The device according to any one of the preceding claims,
**characterised in that**
the rotor (26) of the core distributor (14) can be driven by a controllable drive.

4. The device according to claim 3,
**characterised in that**
the rotor (26) can be driven by a stepping motor.

5. The device according to any one of the preceding claims,
**characterised in that**
the feed device (10) comprises a core feed device (16), which, with a core separator (18) and the core distributor (14), forms a feed chain for the inserts.

6. The device according to any one of the preceding claims,
**characterised in that**
the core feed device (16) comprises a rotatable conveyor (20), which supplies the inserts individually to the core distributor (14) in a defined manner.

7. The device according to claim 6,
**characterised in that**
the conveyor (20) comprises positioning pockets (22) for self-positioning of the separated inserts.

## Revendications

1. Dispositif pour l'introduction d'inserts dans des matrices (40) d'une presse rotative à comprimés (12) avec un système d'amenée, au moyen duquel des inserts sont amenés séparément en superposition avec une matrice de la presse rotative à comprimés, le système d'amenée (10) comprenant un répartiteur (14) de noyaux, le répartiteur (14) de noyaux étant pourvu d'un rotor (26) entraînable comportant au moins un récepteur de noyau sur sa périphérie, et un trajet de déplacement dudit au moins un récepteur de noyaux et un trajet de déplacement des matrices (40) de la presse rotative à comprimés se recoupant dans une portion de cercle,
**caractérisé en ce que**
ledit au moins un récepteur de noyau comporte des éléments de préhension (28) à commande pneumatique par air comprimé pour la réception des inserts, pour le centrage des inserts, pour le transport des inserts et pour l'éjection des inserts, et **en ce que** le répartiteur (14) de noyaux comporte un raccord pneumatique (30) en liaison active avec des vannes (32) servant à la commande des éléments de préhension (28), les vannes (32) pour la commande des éléments de préhension pouvant être commandées par une came de commande (34) fixe du répartiteur (14) de noyaux.

2. Dispositif selon l'une des revendications précédentes,
**caractérisé en ce que**
quatre vannes (32) sont associées à chaque élément de préhension (28) pour l'ouverture ou la fermeture de pinces de préhension (44) et pour la réception et l'éjection des inserts.

3. Dispositif selon l'une des revendications précédentes,
**caractérisé en ce que**
le rotor (26) du répartiteur (14) de noyaux est entraînable par un entraînement pouvant être commandé.

4. Dispositif selon la revendication 3,
**caractérisé en ce que**
le rotor (26) est entraînable par un moteur pas à pas.

5. Dispositif selon l'une des revendications précédentes,
**caractérisé en ce que**
le système d'amenée (10) comprend un dispositif d'amenée (16) de noyaux qui forme une chaîne d'amenée pour les inserts avec un séparateur (18) de noyaux et le répartiteur (14) de noyaux.

6. Dispositif selon l'une des revendications précédentes,
**caractérisé en ce que**
le dispositif d'amenée (16) de noyaux comprend un convoyeur (20) rotatif qui alimente de manière définie le répartiteur (14) de noyaux en inserts séparés.

7. Dispositif selon la revendication 6,
**caractérisé en ce que**
le convoyeur (20) est pourvu de poches de positionnement (22) pour le positionnement automatique des inserts séparés.
